# EUROPÄISCHE PATENTSCHRIFT

(11) **EP 3 757 052 B1**
(45) Veröffentlichungstag und Bekanntmachung des Hinweises auf die Patenterteilung: **05.07.2023**
(21) Anmeldenummer: 20173649.3
(22) Anmeldetag: 08.05.2020
(51) Int. Cl.: B66B 29/04

(54) **BALUSTRADENPROFIL MIT HANDLAUFFÜHRUNG SOWIE BALUSTRADE UND PERSONENFÖRDERVORRICHTUNG MIT EINEM SOLCHEN BALUSTRADENPROFIL**
BALUSTRADE PROFILE WITH HANDRAIL GUIDE AND BALUSTRADE AND PERSON CONVEYING DEVICE WITH SUCH BALUSTRADE PROFILE
PROFILÉ DE BALUSTRADE POURVU DE GUIDAGE DE MAIN COURANTE AINSI QUE BALUSTRADE ET DISPOSITIF DE TRANSPORT DES PERSONNES DOTÉ D'UN TEL PROFILÉ DE BALUSTRADE

(30) Priorität: 28.05.2019 DE 102019207776
(43) Veröffentlichungstag der Anmeldung: 30.12.2020
(73) Patentinhaber: TK Elevator Innovation and Operations GmbH, 40472 Düsseldorf (DE)
(72) Erfinder: Münchow, Moritz Tim, 25355 Barmstedt (DE); Brand, Gerrit, 21029 Hamburg (DE); Neerhut, Frank, 24558 Henstedt-Ulzburg (DE)
(74) Vertreter: Michalski Hüttermann & Partner Patentanwälte mbB

(56) Entgegenhaltungen:
- JP-A- H1 036 054
- JP-A- 2004 217 416
- JP-U- S56 124 666
- US-A- 6 006 889

## Beschreibung

Die Erfindung betrifft ein Balustradenprofil mit einer Handlaufführung und mit wenigstens einem Anordnungsmittel zur Anordnung des Balustradenprofils an dem oberen Ende von Balustradenpaneelen.

Weiter betrifft die Erfindung vorteilhafterweise eine Balustrade mit einer Mehrzahl von ersten Paneelen, einer Mehrzahl von zweiten Paneelen und mit wenigstens einem Balustradenprofil gemäß der Erfindung. Dabei überragen die zweiten Paneele die Handlaufführung und bilden somit insbesondere eine Absturzsicherung, die Personen gegen Stürze über die Handlaufführung hinweg sichert. Des Weiteren ist vorteilhafterweise eine Personenfördervorrichtung, insbesondere eine Fahrtreppe oder ein Fahrsteig, mit einer solchen Balustrade Gegenstand der vorliegenden Erfindung. Darüber hinaus betrifft die Erfindung ein Verfahren zur Modernisierung einer Personenfördervorrichtung.

Bekannt ist, insbesondere bei Personenfördervorrichtungen, wie Fahrtreppen oder Fahrsteigen, Balustraden mit einer Mehrzahl von ersten Paneelen und einer Mehrzahl von zweiten Paneelen einzusetzen, bei denen auf den ersten Paneelen eine Handlaufführung angeordnet ist und bei denen die zweiten Paneele seitlich versetzt zu den ersten Paneelen derart angeordnet sind, dass die zweiten Paneele die Handlaufführung überragen. Die zweiten Paneele dienen dabei insbesondere als Absturzsicherung, um zu verhindern, dass Personen, welche die Personenfördervorrichtung nutzen, über den Handlauf der Personenfördervorrichtung von der Personenfördervorrichtung stürzen. Da auf den ersten Paneelen der Balustrade die Handlaufführung angeordnet ist, über welche im Betrieb einer Personenfördervorrichtung ein angetriebener, endloser Handlauf geführt wird, können die ersten Paneele nicht eine beliebige Höhe aufweisen, sondern es sind zweite Paneele notwendig, die seitlich versetzt zu der Handlaufführung angeordnet sind. Insbesondere ist bekannt, dass Handlaufführungsprofile auf den ersten Paneelen aufgesetzt sind.

JPH 1 036 054 A betrifft eine Anordnung mit Zäunen, die parallel zueinander angeordnet sind, bis zu einer Position, die eine Stufe höher als ein oberes Ende einer Geländerplatte eines transparenten Geländers ist, an der Außenseite des transparenten Geländers in einer aufrechten Position an einer bestimmten Stelle. Die Höhe von einer Straßenoberfläche wird jeweils durch eine ungefähr U-förmige Platte gebildet, die aus einem Innenteil besteht, das entlang der Seitenfläche der Geländerplatte verläuft, wobei ein Außenteil von einer bestimmten Position der Höhe des Geländers aus aufrecht angeordnet ist bezüglich der Platte und um einen bestimmten Abstand von der Geländerplatte nach außen beabstandet ist, und ein Bodenflächenteil, das die Innen- und Außenteile miteinander verbindet, wobei das obere Ende des Innenteils an dem Geländerrahmen befestigt ist, an dem das obere Ende von der Geländerplatte gesichert ist.

Aus der WO 2006/042428 A2 ist beispielsweise eine Balustrade für eine Fahrtreppe bekannt, bei der erste Paneele unterhalb des Handlaufs und zweite Paneele seitlich versetzt zu dem Handlauf, den Handlauf überragend angeordnet sind. Die Fahrtreppe ist dabei speziell an diese Balustrade angepasst. JPS56124666U offenbart zumindest ein Balustradenprofil gemäß der Präambel des ersten Anspruchs.

Vor diesem Hintergrund ist es eine Aufgabe der vorliegenden Erfindung, eine verbesserte Möglichkeit zur Errichtung einer oben genannten Balustrade bereitzustellen. Insbesondere soll dabei eine optisch ansprechende Balustrade geschaffen werden, die als Absturzsicherung dient. Insbesondere soll zudem eine einfache Nachrüstung von Personenfördervorrichtungen mit einer solchen Balustrade, die als Absturzsicherung dient, ermöglicht werden, vorzugsweise mit geringen Anpassungen an der Personenfördervorrichtung.

Zur Lösung dieser Aufgabe werden ein Balustradenprofil, und ein Verfahren zur Modernisierung einer Personenfördervorrichtung gemäß den unabhängigen Ansprüchen vorgeschlagen. Weitere vorteilhafte Ausgestaltungen der Erfindung sind in den abhängigen Ansprüchen offenbart

Weitere vorteilhafte Einzelheiten, Merkmale und Ausgestaltungsdetails der Erfindung werden im Zusammenhang mit den in den Figuren dargestellten Ausführungsbeispielen näher erläutert. Dabei zeigt:
- Fig. 1: in einer vereinfachten schematischen Darstellung einen Querschnitt durch ein Ausführungsbeispiel für ein erfindungsgemäßes Balustradenprofil;
- Fig. 2: in einer vereinfachten schematischen Darstellung den Querschnitt des Balustradenprofils gemäß Fig. 1 mit einer schematischen Darstellung der Anordnung eines ersten Paneels und eines zweiten Paneels sowie eines Handlaufs;
- Fig. 3: in einer schematischen Darstellung einen Querschnitt durch ein Ausführungsbeispiel für eine erfindungsgemäße Balustrade;
- Fig. 4: in einer schematischen, perspektivischen Darstellung stark vereinfacht ein Ausführungsbeispiel für eine erfindungsgemäße Personenfördervorrichtung;
- Fig. 5: in einer perspektivischen Darstellung den Ausschnitt eines weiteren Ausführungsbeispiels für eine erfindungsgemäße Balustrade;
- Fig. 6: zur Erläuterung eines Ausführungsbeispiels für ein erfindungsgemäßes Verfahren in einer vereinfachten schematischen Darstellung den Querschnitt einer Bestandsbalustrade mit und ohne Handlaufführungsprofil; und
- Fig. 7: in einer vereinfachten Darstellung eine Draufsicht auf den Ausschnitt eines weiteren Ausführungsbeispiels für eine erfindungsgemäße Personenfördervorrichtung.

In Fig. 1 ist der Querschnitt eines Balustradenprofils 1 gemäß einer vorteilhaften Ausgestaltung der Erfindung dargestellt. Das Balustradenprofil 1 umfasst dabei eine Handlaufführung 2, auf welcher bei einer bestimmungsgemäßen Verwendung des Balustradenprofils 1 ein endloser Handlauf geführt werden kann (in Fig. 1 nicht dargestellt).

Weiter umfasst das Balustradenprofil 1 ein Anordnungsmittel 3 zur Anordnung des Balustradenprofils 1 an dem oberen Ende von Balustradenpaneelen (in Fig. 1 nicht dargestellt). Das Anordnungsmittel 3 ist in diesem Ausführungsbeispiel eine Aufnahme 31, die nach Art einer Nut ausgebildet ist. Mit dieser Aufnahme 31 wird das Balustradenprofil 1 für eine bestimmungsgemäße Verwendung auf ein oberes Ende eines Balustradenpaneels beziehungsweise mehrerer Balustradenpaneele aufgesetzt (in Fig. 1 nicht dargestellt). Dabei ist die Aufnahme 31 derart auf das Balustradenpaneel, auf das das Balustradenprofil 1 aufgesetzt werden soll, abgestimmt, dass das Balustradenprofil 1 mit der Aufnahme 31 auf dem oberen Ende des Balustradenpaneels festgeklemmt werden kann. Die Aufnahme 31 ist dabei insbesondere der Handlaufführung 2 gegenüberliegend angeordnet.

Weiter umfasst das Balustradenprofil 1 ein von der Handlaufführung 2 beabstandetes Halteelement 4. Dieses Halteelement 4 ist in diesem Ausführungsbeispiel als sich parallel zu dem Balustradenprofil 1 beziehungsweise als sich parallel zu der Handlaufführung 2 erstreckendes Halteprofil 10 ausgebildet und in das Balustradenprofil 1 integriert. Das Halteelement 4 ist dabei ausgebildet, wenigstens ein weiteres Paneel an dessen unterem Ende parallel zu der Handlaufführung 2 derart zu halten, dass das weitere Paneel die Handlaufführung 2 überragt. Dieses weitere Paneel dient bei einer bestimmungsgemäßen Verwendung des Balustradenprofils 1 als Absturzsicherung.

Wie in Fig. 1 gezeigt, ist in diesem Ausführungsbeispiel das Halteelement 4 im Wesentlichen als U-förmiges Halteprofil 10 ausgebildet, wobei die linke Innenseite des Halteprofils 10 angeschrägt ist, wie in Fig. 1 gezeigt. Der Grund hierfür ist, dass für eine bestimmungsgemäße Verwendung des Balustradenprofils 1 vorgesehen ist, dass das wenigstens eine weitere Paneel in das Halteprofil 10 eingestellt wird und mittels eines Klemmkeil, welcher an der linken Seite des Halteprofils 10 eingebracht wird, fixiert wird. Durch die schräge Innenkante des Halteprofils wird dabei die Fixierung mittels des Klemmkeils weiter verbessert. Insbesondere ist eine Glasklemmleiste als Halteprofil 10 vorgesehen.

Bei dem in Fig. 1 gezeigten vorteilhaften Ausführungsbeispiel ist das Balustradenprofil 1 zusammen mit der Handlaufführung 2 und dem Halteprofil 10 einstückig ausgebildet, also als ein einziges zusammenhängendes Teil. D.h., dass das Halteelement 4 insbesondere nicht durch Fixiermittel, wie beispielsweise Schrauben, an dem Balustradenprofil 1 oder der Handlaufführung 2 angeordnet ist. Insbesondere ist vorgesehen, dass das Balustradenprofil 1 aus Metall ist. Insbesondere ist weiter vorgesehen, dass das Balustradenprofil 1 ein Stranggussprofil ist, vorzugsweise ein Aluminiumstranggussprofil.

Das in Fig. 1 gezeigte Balustradenprofil 1 umfasst zwischen dem Anordnungsmittel 3, also der Aufnahme 31, und dem Halteelement 4, also dem Halteprofil 10, insbesondere eine Tragstruktur, durch welche das Halteprofil 10 von der Handlaufführung 2 beabstandet ist. Diese Tragstruktur kann insbesondere wie ein Kragarm ausgebildet sein, der sich, wie das Halteprofil 10, ebenfalls über die gesamte Balustradenprofillänge erstreckt. Dabei weist in diesem Ausführungsbeispiel das Balustradenprofil 1 in dessen Querschnitt eine Fachwerkstruktur auf. An der oberen Seite des Balustradenprofils 1, also an der Seite, die die Handlaufführung 2 aufweist, ist das Balustradenprofil 1 dabei in dem Bereich zwischen Handlaufführung 2 und Halteprofil 10 durch eine obere Profilfläche 7 geschlossen. An der unteren Seite des Balustradenprofils 1, also an der Seite, an der die Aufnahme 31 angeordnet ist, ist bei dem Ausführungsbeispiel der untere Bereich ausgehend von der Aufnahme 31 bis zum rechten äußeren Ende des Balustradenprofils 1 durch eine durchgehende untere Profilfläche 8 geschlossen. Zwischen diesen Profilflächen 7, 8 sind dabei Verbindungsstreben 6 ausgebildet, zwischen denen Hohlräume 5 liegen. Hierdurch wird einerseits die Stabilität des Balustradenprofils 1 erhöht. Andererseits wird Material und Gewicht eingespart.

Durch die geschlossene Profilfläche 7 ist bei einer bestimmungsgemäßen Verwendung des Balustradenprofils 1 vorteilhafterweise verhindert, dass Körperteile von Personen oder Gegenstände in den Bereich zwischen Halteelement 4 und Handlaufführung 2 gelangen können.

Die Profilfläche 7 und die Profilfläche 8 des Balustradenprofils 1 sind in dem Ausführungsbeispiel, wie in Fig. 1 gezeigt, gebogen. Hierdurch wird vorteilhafterweise die Stabilität weiter erhöht. Darüber hinaus wird hierdurch ein besonders ansprechendes ästhetisches Erscheinungsbild geschaffen. Weiter vorteilhaft wird bei einer Verwendung dieses Balustradenprofils 1 bei einer Personenfördervorrichtung, die in einem Außenbereich zwei unterschiedliche Höhenniveaus verbindet, insbesondere ein erstes Stockwerk mit einem zweiten Stockwerk, im Fall von Niederschlag eine besonders vorteilhafte Wasserableitung durch den gebogenen Bereich der Profilfläche 7 bereitgestellt. D.h. es wird insbesondere durch die Biegung der Profilfläche 7 verhindert, dass Feuchtigkeit in das Halteprofil 10 geleitet wird oder in den Bereich der Handlaufführung 2 geleitet wird. Die Profilfläche 7 dient dabei quasi als Regenrinne. Insbesondere können dabei Abflussöffnungen in dem Balustradenprofil 1 vorgesehen sein (in Fig. 1 nicht dargestellt). Diese sind dabei vorteilhafterweise derart dimensioniert oder geschützt, dass keine Körperteile von Personen, insbesondere keine Finger, in diese Abflussöffnungen gesteckt werden können.

Die Länge eines solchen in Fig. 1 dargestellten Balustradenprofils 1 kann variieren. Insbesondere für gerade Balustradenabschnitte, bei Fahrtreppen insbesondere im Bereich der Schräge, sind Längen von mehreren Metern, beispielsweise zwischen 2 m (m: Meter) und 15 m denkbar. Durch die Aneinanderreihung mehrerer Balustradenprofile 1 kann insbesondere auch eine komplette Balustrade ausgerüstet werden. Insbesondere für die Bereiche einer Balustrade, die eine Krümmung aufweisen, insbesondere bei einer Fahrtreppe mit beginnender Abwärts- bzw. Aufwärtsbewegung des Förderbandes, sind die Balustradenprofile 1 vorteilhafterweise entsprechend gebogen. Hierfür können insbesondere kurze, gebogene Balustradenprofile 1 vorgesehen sein. Auch für die vergleichsweise kurzen ebenen Balustradenabschnitte einer Fahrtreppe beim Zu- beziehungsweise Abgang sind vorteilhafterweise entsprechend kurze Balustradenprofile 1 vorgesehen, die insbesondere zwischen 50 cm und 2 m lang sein können.

In Fig. 2 ist ein Balustradenprofil 1, wie unter Bezugnahme auf Fig. 1 erläutert, bei einer bestimmungsgemäßen Verwendung dieses Balustradenprofils 1 dargestellt. Gezeigt ist wieder eine Querschnittsansicht. Wie aus Fig. 2 ersichtlich, ist dabei auf der Handlaufführung 2 des Balustradenprofils 1 ein Handlauf 9 angeordnet. Dieser Handlauf 9 ist dabei insbesondere ein angetriebener endloser Handlauf, wie bei Fahrtreppen und Fahrsteigen üblich.

Das Balustradenprofil 1 ist mit dessen Aufnahme 31 auf dem oberen Ende 112 wenigstens eines ersten Paneels 11 angeordnet. Insbesondere ist vorgesehen, dass das Balustradenprofil 1 eine größere Länge aufweist als ein erstes Paneel 11, sodass das Balustradenprofil 1 üblicherweise auf mehreren ersten Paneelen 11 angeordnet ist.

In dem Halteprofil 10 stehend ist wenigstens ein zweites Paneel 12 mit dessen unterem Ende 121 angeordnet. Dieses wenigstens eine zweite Paneel 12 ist dabei in diesem Ausführungsbeispiel durch einen Klemmkeil 13 in dem Halteprofil 10 fixiert. Weitere Fixiermittel, insbesondere Schrauben oder dergleichen, zur Fixierung des wenigstens einen zweiten Paneels 12 sind nicht vorgesehen. Insbesondere ist vorgesehen dass das Balustradenprofil 1 ein metallisches Profil ist, insbesondere ein Aluminiumprofil, weiter insbesondere ein Aluminiumstranggussprofil. Die Länge des Balustradenprofils 1 ist auch hier insbesondere größer als die Länge eines zweiten Paneels 12, sodass üblicherweise mehrere zweite Paneele 12 in dem Halteprofil 10 angeordnet und fixiert sind.

Die ersten Paneele 11 und die zweiten Paneele 12 sind insbesondere Glaspaneele. Zur Vermeidung eines direkten Kontakts zwischen dem Metall des Balustradenprofils 1 und den Glaspaneelen 11, 12 ist insbesondere vorgesehen, ein Glaspapier 14 zwischen Metall und Paneel anzuordnen. Insbesondere sind Einscheibensicherheitsglasscheiben oder Verbundsicherheitsglasscheiben als erste Paneele 11 und zweite Paneele 12 vorgesehen. Insbesondere sind die Paneele 11, 12 üblicherweise für Fahrteppen- und Fahrsteigbalustraden vorgesehene Glaspaneele üblicher Abmessung. Beispielsweise kann die Paneeldicke 25 mm (mm: Millimeter) betragen. Vorzugsweise beträgt die Paneeldicke zwischen 0,8 mm und 14 mm, insbesondere 10 mm.

Fig. 3 zeigt ein vorteilhaftes Ausführungsbeispiel für eine erfindungsgemäß ausgestaltete Balustrade 22. Dabei ist in Fig. 3 ein Querschnitt dieser Balustrade 22 dargestellt. Die Balustrade 22 umfasst dabei einen Balustradensockel 20, in welchem eine Mehrzahl von ersten Paneelen 11 mit deren unterem Ende 113 angeordnet sind. Die ersten Paneele 11 werden dabei vorteilhafterweise mittels einer Klemmhalterung in dem Balustradensockel 20 gehalten. Die ersten Paneele 11 sind insbesondere Glaspaneele. Die ersten Paneele 11 können insbesondere eine Höhe zwischen 90 cm (cm: Zentimeter) und 110 cm aufweisen.

Auf dem oberen Ende 112 der ersten Paneele 11 ist, wie in Fig. 3 gezeigt, ein Balustradenprofil 1 angeordnet. Das Balustradenprofil 1 umfasst dabei in diesem Ausführungsbeispiel ein als Aufnahme ausgebildetes Anordnungsmittel 3, wobei das Balustradenprofil 1 mit diesem Anordnungsmittel 3 auf das obere Ende 112 der ersten Paneele 11 aufgesetzt ist. Das Balustradenprofil 1 und die ersten Paneele 11 sind dabei derart aufeinander abgestimmt, dass das Balustradenprofil 1 mit festem Sitz an dem oberen Ende 112 der ersten Paneele 11 angeordnet ist. Das Balustradenprofil 1 umfasst darüber hinaus eine Handlaufführung 2 auf der ein Handlauf 9 angeordnet ist. Bei einem bestimmungsgemäßen Einsatz der Balustrade 22 mit einer Personenfördervorrichtung (in Fig. 3 nicht dargestellt) ist der Handlauf 9 ein angetriebener endloser Handlauf, insbesondere wie bei Fahrtreppen oder Fahrsteigen üblich.

Das Balustradenprofil 1 umfasst bei dem in Fig. 3 gezeigten Ausführungsbeispiel ferner ein von der Handlaufführung 2 beabstandetes Halteelement 4, welches in dem gezeigten Ausführungsbeispiel insbesondere als Glasklemmleiste ausgebildet sein kann. Das Balustradenprofil 1 umfasst dabei eine Tragstruktur, über die das Halteelement 4 an dem Balustradenprofil 1 angeordnet ist. Diese Tragstruktur umfasst dabei eine durchgehende obere Profilfläche 7 und eine durchgehende untere Profilfläche 8. Die Profilfläche 7 verhindert dabei insbesondere bei der Nutzung der Balustrade 22 zusammen mit einer Personenfördervorrichtung, dass Körperteile von Personen oder Gegenstände zwischen Handlaufführung 2 und Halteelement 4 gelangen können.

Die Balustrade 22 umfasst des Weiteren eine Mehrzahl von zweiten Paneelen 12, die in dem Halteelement 4 des Balustradenprofils 1 angeordnet sind. Insbesondere sind die zweiten Paneele 12 ebenfalls Glaspaneele. Die zweiten Paneele 12 sind dabei seitlich versetzt zu den ersten Paneelen 11 angeordnet, insbesondere parallel zu den ersten Paneelen 11. Die zweiten Paneele 12 überragen dabei die Handlaufführung 2, insbesondere wie in Fig. 3 dargestellt. Vorteilhafterweise weisen die zweiten Paneele 12 wenigstens eine Höhe zwischen 30 cm und 100 cm auf. Insbesondere ist die Höhe der zweiten Paneele 12 so zu bestimmen, dass insbesondere ein ungewollter Sturz von Personen über den Handlauf 9 hinweg sicher verhindert wird. Vorzugsweise erstrecken sich die zweiten Paneele 12 dazu mindestens 30 cm lotrecht über dem Handlauf 9.

In Fig. 4 ist in einer perspektivischen Darstellung stark vereinfacht eine Personenfördervorrichtung 30 dargestellt. Die Personenfördervorrichtung 30 ist in diesem Fall eine Fahrtreppe. Insbesondere zur besseren Übersichtlichkeit sind dabei eine Vielzahl von Komponenten der Personenfördervorrichtung 30, wie insbesondere die Antriebseinheit sowie das Stufenband, mit welchem Personen 35 befördert werden, nicht dargestellt. Diese Komponenten weichen auch nicht von bekannten Ausgestaltungen dieser Komponenten ab. Zudem ist bei einer Personenfördervorrichtung 30 abweichend von der Darstellung in Fig. 4 insbesondere vorgesehen, dass diese durch zwei Balustraden 22 seitlich begrenzt wird. Von einer Darstellung der zweiten Balustrade wurde vorliegend ebenfalls insbesondere aus Gründen der besseren Übersichtlichkeit abgesehen.

Die Balustrade 22 ist in diesem Ausführungsbeispiel zusammen mit einem Fahrtreppenträger 25 dargestellt, insbesondere um die Anordnung der Balustrade 22 in Bezug auf diesen Fahrtreppenträger 25 darzustellen und um die Größenverhältnisse in Bezug auf den Fahrtreppenträger 25 zu verdeutlichen. Darüber hinaus ist in Fig. 4 schematisch eine Person 35 dargestellt, wie diese auf einer Trittstufe einer Fahrtreppe stehen würde. Aus dieser Darstellung wird weiter ersichtlich, dass die Gesamthöhe der Balustrade 22 so hoch ist, dass ein ungewollter Sturz einer Person 50 über die Balustrade 22 hinweg ausgeschlossen ist.

Die in Fig. 4 dargestellte Balustrade 22 umfasst eine Mehrzahl von auf Stoß angeordneten ersten Paneelen 11, wobei es sich bei diesen ersten Paneelen 11 insbesondere um Glaspaneele handelt. Auf den ersten Paneelen 11 ist dabei eine Balustradenprofil 1 angeordnet. Das Balustradenprofil 1 kann insbesondere wie im Zusammenhang mit den vorhergehenden Figuren erläutert, insbesondere wie im Zusammenhang mit Fig. 1 erläutert, ausgestaltet sein. Das Balustradenprofil 1 umfasst somit insbesondere eine Handlaufführung, wobei über diese Handlaufführung ein angetriebener Handlauf geführt wird (in Fig. 4 nicht dargestellt). Seitlich versetzt und parallel zu den ersten Paneelen 11 ist eine Mehrzahl von zweiten Paneelen 12 derart in dem Halteelement 4 des Balustradenprofils 1 fest angeordnet, dass die zweiten Paneele 12 die Handlaufführung überragen. Die zweiten Paneele 12 sind dabei ebenfalls insbesondere Glaspaneele.

Am Anfang und am Ende des Fahrtreppenträgers 25 ist jeweils ein Abdeckplattenrahmen 28 angeordnet. In diesem Abdeckplattenrahmen 28 ist eine Abdeckplatte 27 angeordnet und darüber hinaus eine weitere Glasklemmleiste als weiteres Halteelement 29. Am Anfang und am Ende der Balustrade 22 ist zudem jeweils ein Abschlusspaneel 19 angeordnet. Das Abschlusspaneel 19 ist insbesondere ebenfalls ein Glaspaneel. Das Abschlusspaneel 19 weist jeweils einen ersten Paneelbereich mit einem ersten unteren Ende und einen zweiten Paneelbereich mit einem zweiten unteren Ende auf. Mit dessen ersten unteren Ende ist das Abschlusspaneel 19 dabei jeweils in dem Halteelement 4 des Balustradenprofils 1 angeordnet. Mit dem zweiten unteren Ende ist das Abschlusspaneel 19 jeweils in dem weiteren Halteelement 29 angeordnet, welches an dem Abdeckplattenrahmen 28 angeordnet ist. Das Abschlusspaneel 19 erstreckt sich dabei in dem zweiten Paneelbereich von dem unteren Ende eines angrenzenden ersten Paneels 11 bis zu dem oberen Ende eines angrenzenden zweiten Paneels 12.

Insbesondere kann vorgesehen sein, dass an dem Balustradenprofil 1, insbesondere in dem Halteelement 4, zumindest eine Lichtquelle installiert ist, wobei die zweiten Paneele 12 mittels der zumindest einen Lichtquelle beleuchtet werden (in Fig. 4 nicht dargestellt).

In Fig. 5 ist ein Ausschnitt einer Balustrade 22, insbesondere wie in Fig. 4 bei einer Personenfördervorrichtung 30 gezeigt, dargestellt. Insbesondere sind Details gezeigt, wie das obere Ende einer Balustrade 22, wie beispielsweise in Fig. 4 dargestellt, gemäß einer vorteilhaften Ausgestaltung ausgestaltet sein könnte. Wie in Fig. 5 erkennbar, umfasst die Balustrade 22 eine Mehrzahl von ersten Paneelen 11 und eine Mehrzahl von zweiten Paneelen 12. Die ersten Paneele 11 und die zweiten Paneele 12 sind dabei insbesondere Glaspaneele, die vorzugsweise auf Stoß angeordnet sind.

Die ersten Paneele 11 sind dabei, wie bei einer Balustrade einer Fahrtreppe oder eines Fahrsteigs üblich, an deren unterem Ende mittels einer entsprechenden Haltevorrichtung gehalten. Von einer üblichen Balustrade abweichend sind dabei auf dem oberen Ende der ersten Paneele 11, wie in Fig. 5 gezeigt, Balustradenprofile 1 angeordnet. Dazu weisen die Balustradenprofile 1 jeweils ein entsprechendes Anordnungsmittel zur Anordnung an dem oberen Ende der ersten Paneele 11 auf. Insbesondere ist vorgesehen, dass die Balustradenprofile 1, wie in Fig. 1 dargestellt und im Zusammenhang mit Fig. 1 erläutert, ausgebildet sind. Insbesondere weisen die Balustradenprofile 1 eine Glasklemmleiste als Halteelement auf, wobei die zweiten Paneele 12 in die Glasklemmleiste eingestellt und mit Fixiermitteln, insbesondere mittels Klemmkeilen, fixiert sind. Durch die Halteelemente der Balustradenprofile 1 sind die zweiten Paneele 12 seitlich versetzt zu den ersten Paneelen 11 angeordnet.

Die Balustrade 22 umfasst an dessen oberen Ende ein Abschlusspaneel 19. Wie in Fig. 5 dargestellt, weist das Abschlusspaneel 19 dabei einen ersten Paneelbereich 191 mit einem ersten unteren Ende 193 und einen zweiten Paneelbereich 192 mit einem zweiten unteren Ende 194 auf. Mit dem ersten unteren Ende 193 des ersten Paneelbereichs 191 ist das Abschlusspaneel 19 dabei in dem Halteprofil 10 des Balustradenprofils 1 gehalten. Mit dem unteren Ende 194 des zweiten Paneelbereichs 192 ist das Abschlusspaneel 19 in dem weiteren Halteelement 29 gehalten. Das weitere Halteelement 29 ist dabei insbesondere an dem Abdeckplattenrahmen 28 angeordnet.

In diesem Ausführungsbeispiel sind die zweiten Paneele 12 sowie die Abschlusspaneele 19 an deren oberen Enden über eine Klemmleiste 15, insbesondere eine Metallschiene, miteinander verbunden und werden von dieser Klemmleiste 15 zusätzlich gehalten. An dem Abschlusspaneel 19 ist die Klemmleiste 15 bis an das untere Ende 194 des zweiten Paneelbereichs 192 geführt.

Unter Bezugnahme auf Fig. 6 wird ein mit der vorliegenden Erfindung vorgeschlagenes Verfahren zur Modernisierung einer Fahrtreppe näher erläutert. Dabei ist in der linken Abbildung der Querschnitt einer Bestandsbalustrade 22' mit einem Balustradensockel 20, einem Paneel 11 und einem auf dem Paneel 11 angeordneten Handlaufführungsprofil 2' dargestellt, wobei auf dem Handlaufführungsprofil 2' ein Handlauf 9 angeordnet ist. Das erfindungsgemäße Verfahren sieht nun vor, dass diese Bestandsbalustrade 22' derart modernisiert wird, dass eine Balustrade 22, wie insbesondere in Fig. 3 gezeigt, am Ende des Verfahrens steht. Dazu ist vorgesehen, dass zunächst der Handlauf 9 sowie das Handlaufführungsprofil 2' entfernt wird. Die ersten Paneele 11 der Bestandsbalustrade 22' können dabei vorteilhafterweise weiterverwendet werden. Die Balustrade mit entfernter Handlaufführung 2' und entferntem Handlauf 9 ist in der Abbildung rechts der Fig. 6 dargestellt. Auf das obere Ende 112 des Paneels 11 wird dabei ein Balustradenprofil 1 (in Fig. 6 nicht dargestellt) angeordnet, insbesondere ein Balustradenprofil wie in Fig. 1 oder Fig. 3 gezeigt. Nachdem das Balustradenprofil 1 an dem oberen Ende 112 der Paneele 11 fixiert ist, wird in einem Halteelement 4 des Balustradenprofils 1 eine Mehrzahl von weiteren Paneelen angeordnet, insbesondere wie in Fig. 3 gezeigt. Insbesondere ist dabei vorgesehen, dass das mindestens eine Halteelement 4 als Halteprofil ausgebildet ist, insbesondere wie in Fig. 1 oder Fig. 3 gezeigt. Die weiteren Paneele 12 werden dann insbesondere wie in Fig. 2 gezeigt in das Halteprofil eingestellt, wobei ein Kontakt zwischen Halteprofil und Paneel 12 durch Glaspapier verhindert wird, wenn das Paneel ein Glaspaneel ist. Die Fixierung des Paneels 12 in dem Halteelement 4 erfolgt mittels Fixiermitteln, insbesondere durch Klemmkeile, wenn das Halteelement eine Klemmleiste ist. Die in dem Halteelement 4 angeordneten Paneele 12 werden durch Punktverbindungen und oder durch eine am oberen Ende der Paneele 12 angeordnete Klemmleiste weiter fixiert. Insbesondere ist vorgesehen, dass die weiteren Paneele 12 auf Stoß angeordnet werden. Gemäß einer Ausgestaltungsvariante kann vorgesehen sein, dass die zweiten Paneele 12 nur in den Bereichen einer Personenfördervorrichtung angeordnet werden, in denen tatsächlich die Gefahr eines Sturzes besteht, insbesondere eines die Gesundheit einer Person beeinträchtigenden Absturzes.

Das Balustradenprofil 1 kann insbesondere eine Lichtquelle umfassen, insbesondere eine in dem Halteelement 4 oder auf der Profilfläche 7 angeordnete Lichtquelle, wobei die Lichtquelle vorteilhafterweise so positioniert wird, dass die weiteren Paneele 12 von der Lichtquelle beleuchtet werden. Hierdurch wird die ästhetische Erscheinung der Balustrade 22 weiter verbessert. Vorzugsweise werden die weiteren Paneele 12 so in das Halteelement 4 eingestellt, dass an der unteren Kante am unteren Ende 121 des Paneels ein Lichteintritt in das jeweilige Paneel 12 erfolgt. Die Lichtquelle ist dabei vorteilhafterweise in dem Halteelement 4 entsprechend angeordnet.

Insbesondere kann weiter vorgesehen sein, dass an dem jeweiligen Ende einer Balustrade jeweils ein Abschlusspaneel 19 errichtet wird, wie insbesondere in Fig. 5 gezeigt.

Fig. 7 zeigt ein weiteres Ausführungsbeispiel für eine Personenfördervorrichtung 30 in einer Draufsicht. Dargestellt ist dabei lediglich ein Ausschnitt der Personenfördervorrichtung 30. Die Personenfördervorrichtung 30 umfasst ein aus einer Mehrzahl von Stufen 33 gebildetes Stufenband. Die Stufen 30 des Stufenbandes werden dabei seitlich jeweils durch eine Balustrade 22 begrenzt. Da in Fig. 7 lediglich ein Ausschnitt der Personenfördervorrichtung 30 dargestellt ist, ist in Fig. 7 lediglich ein Abschnitt einer Balustrade 22 gezeigt. Die in Fig. 2 nicht gezeigte weitere Balustrade ist dabei insbesondere entsprechend der gezeigten Balustrade 22 aufgebaut und spiegelsymmetrisch zu der gezeigten Balustrade 22 in Bezug auf das Stufenband angeordnet. Die Balustrade 22 umfasst einen Balustradensockel 20, in dem eine Mehrzahl von ersten Paneelen 11 gehalten ist. Auf den ersten Paneelen 11 ist dabei ein Balustradenprofil 1 mit einer Handlaufführung 2 aufgesetzt, wobei die Handlaufführung 2 des Balustradenprofils 1 die ersten Paneele 11 überdeckt, sodass diese in Fig. 7 nicht explizit sichtbar sind.

Das auf den ersten Profilen 11 angeordnete Balustradenprofil 1 umfasst dabei eine Mehrzahl von Kragarmen 16. Diese Kragarme 16 weisen ein gelagertes Ende 17 und ein freies Ende 18 auf, wobei die Kragarme 16 mit dem gelagerten Ende 17 an dem Balustradenprofil 1 angeordnet sind. An dem freien Ende 18 der Kragarme 16 sind dabei Halteelemente 4 angeordnet. Diese sind in diesem Fall nicht als durchgängiges Halteprofil ausgebildet, sondern als punktuelle Halter, beispielsweise mit einer Länge zwischen jeweils 10 cm und 25 cm. Die Halteelement 4 tragen dabei die zweiten Paneele 12, die dabei ausschließlich durch die Haltelemente 4 gehalten werden. Insbesondere können an den Halteelementen 4 Fixiermittel 23 angeordnet sein, um die zweiten Paneele 12 sicher an dem Balustradenprofil 1 zu halten. Besonders vorteilhaft ist vorgesehen, dass eine Abdeckung als obere Profilfläche vorgesehen ist (in Fig. 7 nicht dargestellt). Diese Abdeckung ist insbesondere oberhalb beziehungsweise an der oberen Seite der Kragarme 16 angeordnet, sodass von oben keine Freiräume zwischen den jeweiligen Kragarmen 16 bestehen, durch welche Gegenstände oder Körperteile hindurchragen könnten. Diese Abdeckung beziehungsweise diese Profilfläche verbessert somit vorteilhafterweise den Schutz gegen einen ungewollten Kontakt mit den Kragarmen 16.

Die in den Figuren dargestellten und im Zusammenhang mit diesen erläuterten Ausführungsbeispiele dienen der Erläuterung der Erfindung und sind für diese nicht beschränkend.

### Bezugszeichenliste

- 1: Balustradenprofil
- 2: Handlaufführung
- 3: Anordnungsmittel
- 4: Halteelement
- 5: Hohlraum
- 6: Verbindungsstrebe
- 7: obere Profilfläche
- 8: untere Profilfläche
- 9: Handlauf
- 10: Halteprofil
- 11: erstes Paneel
- 12: zweites Paneel
- 13: Klemmkeil
- 14: Glaspapier
- 15: Klemmleiste
- 16: Kragarm
- 17: gelagertes Ende eines Kragarms (16)
- 18: freies Ende eines Kragarms (16)
- 19: Anschlusspaneel
- 20: Balustradensockel
- 22: Balustrade
- 22': Bestandsbalustrade
- 25: Fixiermittel
- 25: Fahrtreppenträger
- 27: Abdeckplatte
- 28: Abdeckplattenrahmen
- 29: weiteres Halteelement
- 30: Personenfördervorrichtung
- 31: Aufnahme
- 33: Trittelement
- 35: Person
- 112: oberes Ende eines ersten Paneels
- 113: unteres Ende eines ersten Paneels
- 121: unteres Ende eines weiteren Paneels
- 122: oberes Ende eines weiteren Paneels
- 191: erster Paneelbereich
- 192: zweiter Paneelbereich
- 193: erstes unteres Ende eines Anschlusspaneels (19)
- 194: zweites unteres Ende eines Anschlusspaneels (19)

## Patentansprüche

1. Balustradenprofil (1) mit einer Handlaufführung (2) und mit wenigstens einem Anordnungsmittel (3) zur Anordnung des Balustradenprofils (1) an dem oberen Ende (112) von Balustradenpaneelen (11),
wobei das Balustradenprofil wenigstens ein von der Handlaufführung (2) beabstandetes Halteelement (4) aufweist, welches ausgebildet ist, wenigstens ein weiteres Paneel (12) an dessen unterem Ende (121) parallel zu der Handlaufführung (2) derart zu halten, dass das weitere Paneel (12) die Handlaufführung (2) überragt,
**dadurch gekennzeichnet, dass** das Balustradenprofil (1) quer zu dessen Längserstreckungsrichtung eine Fachwerkstruktur aufweist.

2. Balustradenprofil (1) nach Anspruch 1, **gekennzeichnet durch** eine Aufnahme (31) als das wenigstens eine Anordnungsmittel (3), wobei die Aufnahme (31) derart ausgebildet ist, dass das Balustradenprofil (1) mittels der Aufnahme (31) auf das obere Ende (112) von Balustradenpaneelen (11) aufgebracht werden kann.

3. Balustradenprofil (1) nach einem der vorstehenden Ansprüche, **gekennzeichnet durch** wenigstens einen Kragarm (16) mit einem gelagerten Ende (17) und einem freien Ende (18), wobei der wenigstens eine Kragarm (16) mit dem gelagerten Ende (17) an dem Balustradenprofil (1) angeordnet ist und wobei an dem freien Ende (18) des wenigstens einen Kragarms (16) das wenigstens eine Halteelement (4) angeordnet ist.

4. Balustradenprofil (1) nach einem der vorstehenden Ansprüche, **dadurch gekennzeichnet, dass** das wenigstens eine Halteelement (4) als sich parallel zu dem Balustradenprofil (1) erstreckendes Halteprofil (10) ausgebildet ist.

5. Balustradenprofil (1) nach einem der vorstehenden Ansprüche, **dadurch gekennzeichnet, dass** das wenigstens eine Halteelement (4) und das Balustradenprofil (1) zusammen einteilig ausgebildet sind.

6. Balustradenprofil (1) nach einem der vorstehenden Ansprüche, **dadurch gekennzeichnet, dass** die Handlaufführung (2) und das Balustradenprofil (1) zusammen einteilig ausgebildet sind.

7. Balustradenprofil (1) nach einem der vorstehenden Ansprüche, **dadurch gekennzeichnet, dass** das Balustradenprofil (1) orthogonal zu dessen Längserstreckungsrichtung eine Fachwerkstruktur aufweist,
wobei das Balustradenprofil (1) zusammen mit dem wenigstens einen Halteelement (4) und/oder mit der Handlaufführung (2) einteilig ausgebildet ist.

8. Balustradenprofil (1) nach einem der vorstehenden Ansprüche, **dadurch gekennzeichnet, dass** das Balustradenprofil (1) zwischen der Handlaufführung und dem wenigstens einen Halteelement (4) eine durchgängige Profilfläche (7) aufweist.

9. Balustradenprofil (1) nach einem der vorstehenden Ansprüche, **dadurch gekennzeichnet, dass** das Balustradenprofil (1) zumindest teilweise als Stranggussprofil hergestellt ist.

10. Balustrade (22) umfassend eine Mehrzahl von ersten Paneelen (11), eine Mehrzahl von zweiten Paneelen (12) und wenigstens ein Balustradenprofil (1) nach einem der vorstehenden Ansprüche, wobei das Balustradenprofil (1) mit dessen wenigstens einen Anordnungsmittel (3) an dem oberen Ende (112) der ersten Paneele (11) angeordnet ist, und wobei die zweiten Paneele (12) von dem wenigstens einen Halteelement (4) des Balustradenprofils (1) an deren unterem Ende (121) derart gehalten werden, dass die zweiten Paneele (12) seitlich versetzt zu den ersten Paneelen (11) angeordnet sind und die Handlaufführung (2) des Balustradenprofils (1) überragen.

11. Balustrade (22) nach Anspruch 10, **gekennzeichnet durch** wenigstens ein Abschlusspaneel (19), wobei das wenigstens eine Abschlusspaneel (19) einen ersten Paneelbereich (191) mit einem ersten unteren Ende (193) und einen zweiten Paneelbereich (192) mit einem zweiten unteren Ende (194) aufweist, wobei das wenigstens eine Abschlusspaneel (19) mit dessen ersten unteren Ende (193) in dem wenigstens einen Halteelement (4) des Balustradenprofils (1) angeordnet ist und mit dessen zweiten unteren Ende (194) in wenigstens einem weiteren Halteelement (29) angeordnet ist.

12. Balustrade (22) nach Anspruch 10 oder Anspruch 11, **dadurch gekennzeichnet, dass** die ersten Paneele (11) und/oder die zweiten Paneele (12) und/oder das wenigstens eine Abschlusspaneel (19) Glaspaneele sind.

13. Personenfördervorrichtung (30), insbesondere Fahrtreppe oder Fahrsteig, mit einem umlaufenden Förderband, **gekennzeichnet durch** wenigstens ein Balustradenprofil (1) nach einem der Ansprüche 1 bis 9 oder wenigstens eine Balustrade (22) nach einem der Ansprüche 10 bis 12.

14. Verfahren zur Modernisierung einer Personenfördervorrichtung (30), **dadurch gekennzeichnet, dass** eine Personenfördervorrichtung (30) mit einer Balustrade (22) gemäß einem der Ansprüche 10 bis 12 ausgerüstet wird.

15. Verfahren nach Anspruch 14, wobei die Personenfördervorrichtung (30) eine Bestandsbalustrade (22') aufweist, wobei die Bestandsbalustrade (22') eine Mehrzahl der ersten Paneele (11) umfasst, und wobei die Bestandsbalustrade (22') ein an den ersten Paneelen (11) angeordnetes Profil (2') mit einer Handlaufführung umfasst, **dadurch gekennzeichnet, dass** das Profil (2') mit der Handlaufführung entfernt wird und durch ein Balustradenprofil (1) gemäß einem der Ansprüche 1 bis 9 ersetzt wird.

## Claims

1. Balustrade profile (1) comprising a handrail guide (2) and at least one arrangement means (3) for arranging the balustrade profile (1) at the upper end (112) of balustrade panels (11),
wherein the balustrade profile comprises at least one holding element (4) spaced from the handrail guide (2) and configured to hold at least one further panel (12) at its lower end (121) parallel to the handrail guide (2) in such a way that the further panel (12) projects beyond the handrail guide (2),
**characterized in that**
the balustrade profile (1) has a framework structure transverse to the direction of its longitudinal extension.

2. Balustrade profile (1) according to claim 1, **characterized by** a receptacle (31) as said at least one arrangement means (3), wherein the receptacle (31) is configured in such a way that the balustrade profile (1) can be applied to the upper end (112) of balustrade panels (11) by means of the receptacle (31).

3. Balustrade profile (1) according to any one of the preceding claims, **characterized by** at least one cantilever arm (16) with a supported end (17) and a free end (18), wherein the at least one cantilever arm (16) is arranged with the supported end (17) at the balustrade profile (1), and wherein the at least one holding element (4) is arranged on the free end (18) of the at least one cantilever arm (16).

4. Balustrade profile (1) according to any one of the preceding claims, **characterized in that** the at least one holding element (4) is configured as a holding profile (10) extending parallel to the balustrade profile (1).

5. Balustrade profile (1) according to any one of the preceding claims, **characterized in that** the at least one holding element (4) and the balustrade profile (1) are together formed in one piece.

6. Balustrade profile (1) according to any one of the preceding claims, **characterized in that** the handrail guide (2) and the balustrade profile (1) are formed together in one piece.

7. Balustrade profile (1) according to any one of the preceding claims, **characterized in that** the balustrade profile (1) comprises a framework structure orthogonally to the direction of its longitudinal extension,
wherein the balustrade profile (1) is formed together with the at least one holding element (4) and/or with the handrail guide (2) in one piece.

8. Balustrade profile (1) according to any one of the preceding claims, **characterized in that** the balustrade profile (1) comprises a continuous profile surface (7) between the handrail guide and the at least one holding element (4).

9. Balustrade profile (1) according to any one of the preceding claims, **characterized in that** the balustrade profile (1) is produced at least partially as a continuously cast profile.

10. Balustrade (22) comprising a plurality of first panels (11), a plurality of second panels (12) and at least one balustrade profile (1) according to any one of the preceding claims, wherein the balustrade profile (1) is arranged with its at least one arrangement means (3) at the upper end (112) of the first panels (11), and wherein the second panels (12) are held by the at least one holding element (4) of the balustrade profile (1) at the lower end (121) thereof in such a way that the second panels (12) are arranged laterally offset with respect to the first panels (11) and project beyond the handrail guide (2) of the balustrade profile (1).

11. Balustrade (22) according to claim 10, **characterized by** at least one terminating panel (19), wherein the at least one terminating panel (19) comprises a first panel portion (191) having a first lower end (193) and a second panel portion (192) having a second lower end (194), wherein the at least one terminating panel (19) is arranged with its first lower end (193) in the at least one holding element (4) of the balustrade profile (1) and is arranged with its second lower end (194) in at least one further holding element (29).

12. Balustrade (22) according to claim 10 or 11, **characterized in that** the first panels (11) and/or the second panels (12) and/or the at least one terminating panel (19) are glass panels.

13. Passenger conveyor device (30), in particular escalator or moving walkway, comprising an endless conveyor belt, **characterized by** at least one balustrade profile (1) according to any one of claims 1 to 9 or at least one balustrade (22) according to any one of claims 10 to 12.

14. Method for retrofitting a passenger conveyor device (30), **characterized in that** a passenger conveyor device (30) is equipped with a balustrade (22) according to any one of claims 10 to 12.

15. Method according to claim 14, wherein the passenger conveyor device (30) comprises an inventory balustrade (22'), wherein the inventory balustrade (22') comprises a plurality of the first panels (11), and wherein the inventory balustrade (22') comprises a profile (2') disposed at the first panels (11) and comprising a handrail guide, **characterized in that** the profile (2') with the handrail guide is removed and replaced by a balustrade profile (1) according to any one of claims 1 to 9.

## Revendications

1. Profilé de balustrade (1) pourvu d'un guide de main courante (2) et d'au moins un moyen de montage (3) pour le montage du profilé de balustrade (1) sur l'extrémité supérieure (112) de panneaux de balustrade (11),
où le profilé de balustrade présente au moins un élément de fixation (4) espacé par rapport au guide de main courante (2), lequel est conçu pour tenir au moins un nouveau panneau (12) à son extrémité inférieure (121) parallèlement au guide de main courante (2) de telle manière que le nouveau panneau (12) dépasse par-dessus le guide de main courante (2),
**caractérisé en ce que** le profilé de balustrade (1) présente une structure en treillis perpendiculairement par rapport à sa direction d'extension longitudinale.

2. Profilé de balustrade (1) selon la revendication 1, **caractérisé par** un réceptacle (31) servant de moyen de montage (3), dans lequel le réceptacle (31) est conçu de telle manière que le profilé de balustrade (1) peut être rapporté sur l'extrémité supérieure (112) de panneaux de balustrade (11) au moyen du réceptacle (31).

3. Profilé de balustrade (1) selon l'une des revendications précédentes, **caractérisé par** au moins un bras en porte-à-faux (16) avec une extrémité portante (17) et une extrémité libre (18), dans lequel l'au moins un bras en porte-à-faux (16) est disposé sur le profilé de balustrade (1) avec l'extrémité portante (17) et dans lequel l'au moins un élément de fixation (4) est disposé au niveau de l'extrémité libre (18) de l'au moins un bras en porte-à-faux (16).

4. Profilé de balustrade (1) selon l'une des revendications précédentes, **caractérisé en ce que** l'au moins un élément de fixation (4) est conçu sous forme de profilé de fixation (10) s'étendant parallèlement par rapport au profilé de balustrade (1).

5. Profilé de balustrade (1) selon l'une des revendications précédentes, **caractérisé en ce que** l'au moins un élément de fixation (4) et le profilé de balustrade (1) sont conçus ensemble d'un seul tenant.

6. Profilé de balustrade (1) selon l'une des revendications précédentes, **caractérisé en ce que** le guide de main courante (2) et le profilé de balustrade (1) sont conçus ensemble d'un seul tenant.

7. Profilé de balustrade (1) selon l'une des revendications précédentes, **caractérisé en ce que** le profilé de balustrade (1) présente une structure en treillis de manière orthogonale par rapport à sa direction d'extension longitudinale,
où le profilé de balustrade (1) est conçu en une seule pièce avec l'au moins un élément de fixation (4) et/ou avec le guide de main courante (2).

8. Profilé de balustrade (1) selon l'une des revendications précédentes, **caractérisé en ce que** le profil de balustrade (1) présente une surface de profilé (7) allant de part en part entre le guide de main courante et l'au moins un élément de fixation (4).

9. Profilé de balustrade (1) selon l'une des revendications précédentes, **caractérisé en ce que** le profilé de balustrade (1) est fabriqué au moins en partie sous forme de profilé de coulée continue.

10. Balustrade (22) comprenant une multiplicité de premiers panneaux (11), une multiplicité de deuxièmes panneaux (12) et au moins un profilé de balustrade (1) selon l'une des revendications précédentes, dans laquelle le profilé de balustrade (1) est disposé à l'extrémité supérieure (112) des premiers panneaux (11) avec au moins un de ses moyens de montage (3) et dans lequel les deuxièmes panneaux (12) sont fixés de telle manière à leur extrémité inférieure (121) par l'au moins un élément de fixation (4) du profilé de balustrade (1) de sorte que les deuxièmes panneaux (12) sont disposés décalés latéralement par rapport aux premiers panneaux (11) et dépassent du guide de main courante (2) du profilé de balustrade (1).

11. Balustrade (22) selon la revendication 10, **caractérisée par** au moins un panneau de terminaison (19), dans laquelle l'au moins un panneau de terminaison (19) présente une première zone de panneau (191) avec une première extrémité inférieure (193) et une deuxième zone de panneau (192) avec une deuxième extrémité inférieure (194), dans laquelle l'au moins un panneau de terminaison (19) est disposé dans l'au moins un élément de fixation (4) du profilé de balustrade (1) avec sa première extrémité inférieure (193) et est disposé dans au moins un autre élément de fixation (29) avec sa deuxième extrémité inférieure (194).

12. Balustrade (22) selon la revendication 10 ou la revendication 11, **caractérisée en ce que** les premiers panneaux (11) et/ou les deuxièmes panneaux (12) et/ou l'au moins un panneau de terminaison (19) sont des panneaux en verre.

13. Dispositif de transport de personnes (30), en particulier escalier roulant ou tapis roulant, pourvu d'une bande de transport circulaire, **caractérisé par** au moins un profilé de balustrade (1) selon l'une des revendications 1 à 9 ou au moins une balustrade (22) selon l'une des revendications 10 à 12.

14. Procédé de modernisation d'un dispositif de transport de personnes (30), **caractérisé en ce qu'**un dispositif de transport de personnes (30) soit équipé d'une balustrade (22) selon l'une des revendications 10 à 12.

15. Procédé selon la revendication 14, dans lequel le dispositif de transport de personnes (30) présente une balustrade existante (22'), dans lequel la balustrade existante (22') comprend une multiplicité de premiers panneaux (11), et dans lequel la balustrade existante (22') comprend un profilé (2') disposé au niveau des premiers panneaux (11) avec un guide de main courante, **caractérisé en ce que** le profilé (2') est retiré avec le guide de main courante et est remplacé par un profilé de balustrade (1) selon l'une des revendications 1 à 9.
